# DEMANDE DE BREVET EUROPEEN

(11) **EP 1 298 390 A1**
(43) Date de publication de la demande: **02.04.2003**
(21) Numéro de dépôt: 02292241.3
(22) Date de dépôt: 12.09.2002
(51) Int. Cl.: F23D 14/06, F23D 14/58

(54) **Brûleur à gaz pour appareil de cuisson**

(30) Priorité: 27.09.2001 FR 0112429
(71) Demandeur: Sourdillon, 37250 Veigne (FR)
(72) Inventeur: Yam, Pierre Siu Hun, Chattanooga, TN 37421 (US); Dane, Bernard, 37250 Montbazon (FR)
(74) Mandataire: Gorree, Jean-Michel

(57) **Abrégé**

Brûleur à gaz (1') pour appareil de cuisson, comprenant une tête de brûleur délimitée par une paroi latérale périphérique (2') sensiblement tronconique à petite section située en haut et comportant une multiplicité de fentes (3) réparties périphériquement et formant orifices de flammes, la tête de brûleur étant coiffée par un couvercle ou chapeau (5), caractérisé en ce que la paroi latérale (2') présente une inclinaison α, par rapport à la verticale, d'environ 10° à 20° et en ce que le fond (8') de chaque fente (3) formant orifice de flamme, s'étendant transversalement à la paroi latérale, présente une inclinaison β par rapport à l'horizontale d'environ 20° à 30°.

## Description

La présente invention concerne des perfectionnements apportés aux brûleurs à gaz pour appareil de cuisson, comprenant une tête de brûleur délimitée par une paroi latérale périphérique sensiblement tronconique à petite section située en haut et comportant une multiplicité de fentes réparties périphériquement et formant orifices de flammes, ladite tête de brûleur étant coiffée par un couvercle ou chapeau.

A la figure 1 des dessins ci-annexés, on a représenté très schématiquement un agencement classique de brûleur à gaz pour appareil de cuisson. Ce brûleur à gaz comporte essentiellement, et uniquement pour ce qui concerne l'invention, une tête de brûleur 1 délimitée par une paroi latérale périphérique 2. Cette paroi périphérique 2 est légèrement tronconique avec sa petite section située en haut. La paroi périphérique 2 est pourvue d'une multiplicité de fentes 3, à fond 8 approximativement horizontal, réparties périphériquement et formant orifices de flammes 4. La tête de brûleur 1 est coiffée par un couvercle ou chapeau 5, amovible, qui ferme supérieurement les fentes 3 et définit les orifices de flammes.

Le brûleur à gaz peut être constitué, pour le reste, de toute façon appropriée ; notamment, pour des brûleurs de type extra plat, le brûleur peut, de façon en soi connue, comporter un venturi annulaire radial défini par la face inférieure du chapeau 5.

Dans les brûleurs à gaz actuellement connus, la paroi latérale 2 de la tête de brûleur n'est que très faiblement inclinée par rapport à la verticale, cette inclinaison n'excédant pas typiquement 1 à 3°. Il en résulte que les flammes 4, qui sortent de leurs orifices respectifs 3 approximativement perpendiculairement à cette paroi 2, ont tendance à s'écarter sensiblement de la paroi de la tête de brûleur et n'entrent en contact avec le fond 6 d'un récipient 7 dimensionnellement adapté au brûleur qu'au voisinage du bord périphérique dudit fond du récipient comme cela apparaît clairement à la figure 1. Dans ces conditions, le fond du récipient est moins chauffé dans sa zone centrale : son chauffage ne s'effectue pas de façon sensiblement homogène sur l'ensemble de sa surface, tandis qu'une fraction notable de la chaleur s'échappe latéralement et est perdue.

L'invention vise à proposer un agencement perfectionné, qui, pour un diamètre donné du brûleur, conduise à une efficacité notablement accrue du brûleur et à une vitesse de chauffe sensiblement accélérée, sans en outre qu'il en résulte une quelconque complication de la structure ou de la fabrication du brûleur.

A ces fins, un brûleur à gaz tel que mentionné au préambule se caractérise, étant agencé conformément à l'invention, en ce que la paroi latérale présente une inclinaison, par rapport à la verticale, de 10 à 20°, avantageusement d'environ 15°, et en ce que le fond de chaque fente formant orifice de flamme, s'étendant transversalement à ladite paroi latérale, présente une inclinaison par rapport à l'horizontale de 20° à 30°, avantageusement d'environ 25°.

Grâce à cet agencement, les flammes sortent des orifices respectifs de façon plus proche de la verticale de sorte qu'elles atteignent le fond du récipient dans une zone plus centrale de celui-ci et le chauffage de ce fond est plus homogène. Corrélativement, une moindre fraction de la chaleur s'échappe latéralement. Au total, la transmission de la chaleur au récipient et à son contenu s'effectue dans des conditions nettement meilleures et le rendement global du brûleur est sensiblement amélioré.

Dans un agencement, courant, de brûleur à gaz dans lequel le chapeau déborde radialement vers l'extérieur au-delà de la paroi latérale de la tête de brûleur, on prévoit, conformément à l'invention, que la portion annulaire de la face inférieure périphérique du chapeau débordant radialement au-delà de la paroi latérale de la tête de brûleur soit inclinée et surélevée, par rapport à ladite paroi latérale, d'approximativement 90°à 110°, de préférence de l'ordre de 100°: ainsi, la forme donnée à la portion débordante du chapeau dégage mieux l'espace au-dessus des orifices de flamme et permet aux flammes de mieux se redresser.

Toujours dans le même but, et éventuellement en combinaison avec les dispositions qui viennent d'être exposées, on peut prévoir que la portion annulaire périphérique de la face inférieure du chapeau débordant radialement au-delà de la paroi latérale de la tête de brûleur soit surélevée d'environ 2 mm à 6 mm par rapport à la portée d'appui du chapeau sur le haut de la tête de brûleur ; avantageusement, la surélévation est d'environ 3 mm. Un tel agencement présente l'avantage d'être structurellement simple et de fabrication aisée.

La mise en oeuvre des dispositions de l'invention se traduit par un moindre temps de chauffage, par exemple pour porter un volume donné de liquide à l'ébullition. Pour fixer les idées, pour porter un volume de 6 litres d'eau, contenu dans un récipient ayant un diamètre de 203 mm, d'une température de 22°C à une température de 98°C, il faut un temps de l'ordre de 21 mn avec un brûleur agencé conformément à l'invention, contre environ 25 mn avec un brûleur agencé de façon traditionnelle. Les dispositions conformes à l'invention permettent donc une réduction sensible du temps de chauffage (de l'ordre de 16% dans l'exemple considéré), et donc une économie corrélative dans la consommation de gaz.

L'invention sera mieux comprise à la lecture de la description détaillée qui suit d'un mode de réalisation préféré donné à titre d'exemple nullement limitatif. Dans cette description, on se réfère au dessin annexé sur lequel :
- la figure 2 illustre de façon schématique une tête de brûleur agencée conformément à l'invention ; et
- les figures 3 et 4 illustrent schématiquement respectivement deux variantes de réalisation préférées des dispositions de la figure 2.

A la figure 2, la représentation du brûleur à gaz 1' est identique à celle donnée à la figure 1 à l'exception des dispositions propres à l'invention et les mêmes références numériques ont été conservées pour désigner les organes ou parties inchangés.

Conformément à l'invention, la paroi latérale périphérique 2' présente une conicité plus prononcée que dans les brûleurs antérieurs et son inclinaison α, par rapport à la verticale, est de l'ordre de 10° à 20°, typiquement d'environ 15°.

De plus, le fond 8' de chaque fente 3 formant orifice de flamme s'étendant transversalement à ladite paroi 2 présente une inclinaison β par rapport à l'horizontale qui est de l'ordre de 20° à 30°, typiquement d'environ 25°.

Dans ces conditions, comme visible à la figure 2 (sur laquelle le chapeau 5 reste identique, en forme et en position, à ce qu'il était à la figure 1), les flammes 4 sont plus redressées que dans la configuration de la figure 1 et atteignent le fond 6 du récipient dans une région plus centrale de celui-ci. Le chauffage du fond 6 dans son ensemble est donc plus homogène et une moindre fraction de chaleur s'échappe latéralement.

On peut encore améliorer les résultats intéressants ainsi obtenus en ayant recours à l'une et/ou à l'autre des dispositions complémentaires illustrées aux figures 3 et 4 et qui concernent un agencement spécifique du chapeau 5 débordant radialement vers l'extérieur au-delà de la paroi latérale 2 de la tête du brûleur.

Dans un agencement classique du chapeau 5 illustré à la figure 1, la portion annulaire périphérique 9 de la face inférieure du chapeau 5 débordant radialement au-delà de la paroi latérale 2 de la tête de brûleur s'étendant quasiment horizontalement, ou à tout le moins avec une inclinaison minime par rapport à l'horizontale, en étant située sensiblement dans le prolongement du haut de l'orifice de flamme. Dans ces conditions, cette portion annulaire périphérique 9 de la face inférieure du chapeau 5 gêne un redressement accru des flammes 4 et contribue (en conjonction avec la conicité minime de la paroi latérale 2 et la quasi-horizontalité du fond 8 des fentes 3) à écarter les flammes 4 vers le bord périphérique du fond 6 du récipient 7.

L'invention propose d'agencer le dessous du chapeau de manière qu'en conjonction avec les dispositions fondamentales exposées ci-dessus en regard de la figure 2, les flammes 4 puissent être redressées de façon encore plus sensible.

Une première disposition possible consiste, comme illustré à la figure 3, à surélever d'une valeur h la portion annulaire périphérique 9 au-dessus des orifices de flamme, toutes choses restant identiques par ailleurs. Cette surélévation peut être comprise entre environ 2 mm et 6 mm, typiquement être de l'ordre de 3 mm.

De façon pratique, ce résultat peut être obtenu, comme illustré à la figure 3, en réalisant la partie centrale de la face inférieure du chapeau 5' (qui est entourée par la susdite portion annulaire périphérique 9) sous forme d'un plateau 10 saillant verticalement vers le bas. C'est par l'intermédiaire de ce plateau 10 que le chapeau 5' repose sur le haut de la tête du brûleur 1' agencée, quant à elle, de façon identique à la figure 2. Cette surélévation dégage un espace plus important autour des orifices de flamme qui facilite un redressement effectif accru des flammes 4.

Une seconde disposition possible consiste, comme illustré à la figure 4, à donner une inclinaison plus importante à la portion annulaire périphérique 9' par rapport à la paroi 2'. Cette inclinaison γ est comprise entre environ 90° et 110°, et est typiquement d'environ 100°. Là encore, l'inclinaison accrue de la portion annulaire périphérique 9' du dessous du chapeau 5" contribue à dégager l'espace autour des orifices de flamme, ce qui facilite un redressement effectif accru des flammes 4.

Bien entendu, il est possible de combiner les dispositions des figures 3 et 4.

## Revendications

1. Brûleur à gaz pour appareil de cuisson, comprenant une tête de brûleur délimitée par une paroi latérale périphérique sensiblement tronconique à petite section située en haut et comportant une multiplicité de fentes réparties périphériquement et formant orifices de flammes, ladite tête de brûleur étant coiffée par un couvercle ou chapeau,
**caractérisé en ce que** la paroi latérale (2') présente une inclinaison (α), par rapport à la verticale, d'environ 10° à 20°et **en ce que** le fond (8') de chaque fente (3) formant orifice de flamme, s'étendant transversalement à ladite paroi latérale, présente une inclinaison (β) par rapport à l'horizontale d'environ 20° à 30°.

2. Brûleur à gaz selon la revendication 1, **caractérisé en ce que** l'inclinaison (α) de la paroi latérale (2') par rapport à la verticale est d'environ 15°.

3. Brûleur à gaz selon la revendication 1 ou 2, **caractérisé en ce que** l'inclinaison (β) du fond (8') de chaque fente (3) par rapport à l'horizontale est d'environ 25°.

4. Brûleur à gaz selon l'une quelconque des revendications 1 à 3, dans lequel le chapeau déborde radialement vers l'extérieur au-delà de la paroi latérale de la tête de brûleur, **caractérisé en ce que** la portion annulaire périphérique (9') de la face inférieure du chapeau (5") débordant radialement au-delà de la paroi latérale (2) de la tête de brûleur est inclinée (γ) par rapport à ladite paroi latérale (2') d'approximativement 90° à 110°.

5. Brûleur à gaz selon la revendication 4, **caractérisé en ce que** ladite portion annulaire (9') de la face inférieure périphérique du chapeau (5") est inclinée, par rapport à ladite paroi latérale (2'), d'environ 100°.

6. Brûleur à gaz selon l'une quelconque des revendications 1 à 5, dans lequel le chapeau déborde radialement vers l'extérieur au-delà de la paroi latérale de la tête de brûleur, **caractérisé en ce que** la portion annulaire périphérique (9') de la face inférieure du chapeau (5") débordant radialement au-delà de la paroi latérale (2') de la tête de brûleur est surélevée (h) d'environ 2 mm à 6 mm par rapport à la portée d'appui du chapeau (5') sur le haut de la tête de brûleur (1').

7. Brûleur à gaz selon la revendication 6, **caractérisé en ce que** la surélévation (h) est d'environ 3 mm.

8. Brûleur à gaz selon la revendication 6 ou 7, **caractérisé en ce que** la face inférieure du chapeau (5') comporte un plateau (10) en saillie verticale vers le bas par rapport à la susdite portion annulaire qui l'entoure, ledit plateau constituant la portée d'appui du chapeau sur le haut de la tête de brûleur.
